# EUROPÄISCHE PATENTSCHRIFT

(11) **EP 2 670 586 B1**
(45) Veröffentlichungstag und Bekanntmachung des Hinweises auf die Patenterteilung: **02.05.2018**
(21) Anmeldenummer: 12702817.3
(22) Anmeldetag: 02.02.2012
(51) Int. Cl.: B30B 1/32, B30B 15/16

(54) **PRESSMASCHINE ZUM PRESSEN VON WERKSTÜCKEN**
PRESS FOR PRESSING WORKPIECES
PRESSE DE PRESSAGE DE PIÈCES

(30) Priorität: 02.02.2011 DE 102011000473
(43) Veröffentlichungstag der Anmeldung: 11.12.2013
(73) Patentinhaber: Langenstein & Schemann GmbH, 96450 Coburg (DE)
(72) Erfinder: BAUERSACHS, Lothar, 96279 Weidhausen (DE); RÜGER, Herbert, 96277 Schneckenlohe (DE)
(74) Vertreter: Schröer, Gernot H.
(86) Internationale Anmeldenummer: PCT/EP2012/051789
(87) Internationale Veröffentlichungsnummer: WO 2012/104384

(56) Entgegenhaltungen:
- EP-A1- 0 116 024
- EP-A2- 1 815 972
- DE-A1-102008 039 011
- DE-A1-102008 053 766
- US-A- 4 215 543
- US-A- 4 321 818
- US-A- 4 944 669
- US-B1- 6 240 758

## Beschreibung

Die Erfindung betrifft eine Pressmaschine zum Pressen von Werkstücken. Zum Pressen von Werkstücken bei der Kaltumformung, insbesondere bei der Blechumformung, oder Warmumformung, insbesondere beim Schmieden von metallischen schmiedbaren Werkstoffen, sind verschiedene Umformmaschinen (Pressmaschinen) bekannt (siehe beispielsweise VDI-Lexikon Band Produktionstechnik Verfahrenstechnik, Herausgeber: Hiersig, VDI-Verlag, 1995, Seiten 1107 bis 1113*).* Wenigstens ein Stößel mit einem ersten Presswerkzeug der Pressmaschine wird von einem Antrieb angetrieben und relativ zu einem zweiten Presswerkzeug der Pressmaschine bewegt, so dass zwischen den Presswerkzeugen das Werkstück durch Presskräfte umgeformt werden kann.

Die in der Regel weggebunden arbeitenden mechanischen Pressen nutzen mechanische Antriebe, beispielsweise Servomotorantriebe, mit verschiedensten Übersetzungsmechanismen, beispielsweise Exzenterantrieben (Exzenterpressen) oder Kniehebelantrieben (Kniehebelpressen). Die Umformkraft oder Stö-ßelkraft ist abhängig von dem Weg oder der Stellung des Stößels.

Durch die bei Pressvorgängen auftretenden hohen Kräfte werden die mechanischen Komponenten von mechanischen Pressen stark belastet, wodurch deren Leistungsfähigkeit begrenzt wird. Außerdem ist im Allgemeinen eine Gewichtskompensation des Stößels erforderlich.

Die in der Regel kraftgebunden arbeitenden hydraulischen Pressen nutzen einen hydraulischen Antrieb mittels eines hydraulischen Mediums wie Öl oder Wasser, dessen Druckenergie von in Hydraulikzylindern laufenden Kolben in mechanische Umformarbeit umgesetzt wird. Die Stößelkraft entspricht dem Produkt von hydraulischem Druck und Kolbenfläche und ist weitgehend unabhängig von der Stellung des Stößels. Der hydraulische Antrieb des Kolbens kann ein unmittelbarer Pumpenantrieb mit einer motorangetriebenen regelbaren Pumpe (siehe z.B. DE 196 80 008 C1) oder auch ein hydraulischer Speicherantrieb mit Druckspeicher und motorangetriebener Pumpe zum Herstellen des Drucks in dem Druckspeicher sein. Der technische und energetische Aufwand für leistungsgeregelte hydraulische Pumpen ist allerdings relativ hoch. US 4,215,543 beschreibt ein Verfahren und eine Vorrichtung zum linearen und nicht-linearen Betrieb einer hydraulischen Presse, insbesondere zur Steuerung in der Duroplastverarbeitung.

US 6,240,758 offenbart eine hydraulische Maschine, bei der Hydrauliköl mittels einer Hydraulikpumpe in eine Zylinderkammer gepumpt wird, um eine reziproken Mechanismus anzuregen.

EP 1 815 972 beschreibt eine Pressenlinie mit wenigstens einer mechanischen Presse, mit wenigstens einem Antriebsmotor mit variabler Geschwindigkeit, um die Pressgeschwindigkeit während eins Presszyklus variieren zu können.

Die DE 10 2008 039 011 A1 beschreibt eine Pressmaschine gemäß dem Oberbegriff des Anspruchs 1. Die DE 10 2008 053 766 A1 beschreibt einen hydraulischen Pressenantrieb, insbesondere für eine Blechform-oder Schmiedepresse, mit einem Zylinder und einem in dem Zylinder zwischen einem oberen Totpunkt und einem unteren Totpunkt verfahrbar gelagerten Presskolben, wobei der Presskolben den Zylinder in einen Pressdruckraum und einen Rückhubraum unterteilt, wobei der Pressdruckraum mit einer förderstromumkehrbaren Pressdruckpumpe verbunden ist, mit der Hydraulikflüssigkeit in den bzw. aus dem Pressdruckraum förderbar bzw. ablassbar ist und wobei der Rückhubraum mit einer förderstromumkehrbaren Rückhubpumpe verbunden ist, mit der Hydraulikflüssigkeit in den bzw. aus dem Rückhubraum förderbar bzw. ablassbar ist, wobei eine Steuereinheit vorgesehen ist, mit der die Pressdruckpumpe und die Rückhubpumpe in Abhängigkeit der jeweiligen Hublage des Presskolbens unabhängig voneinander ansteuerbar sind.

Die Aufgabe der Erfindung besteht nun darin, eine neue Pressmaschine zur Verfügung zu stellen.

Diese Aufgabe wird erfindungsgemäß durch eine Pressmaschine mit den Merkmalen des Patentanspruchs 1 gelöst. Vorteilhafte Ausgestaltungen und Weiterbildungen der Erfindungen ergeben sich aus den abhängigen Ansprüchen.

Unter Bewegungsverlauf wird insbesondere ein Weg-Zeit-Verlauf oder Geschwindigkeits-Zeit-Verlauf oder Geschwindigkeits-Weg-Verlauf oder Kraft-Zeit-Verlauf oder Kraft-Weg-Verlauf verstanden.

Die Erfindung wird im Folgenden anhand von Ausführungsbeispielen weiter erläutert. Dabei wird auch auf die Zeichnungen Bezug genommen, in deren
- FIG 1: eine hydraulische Pressmaschine mit einem Exzenterantrieb, bei der der Arbeitskolben in einer oberen Stellung ist, in einem Schaltbild
- FIG 2: die Pressmaschine gemäß FIG 1, bei der der Arbeitskolben in einer unteren Stellung ist,
- FIG 3: eine hydraulische Pressmaschine mit einem Pumpenantrieb für den Arbeitskolben, wobei der Arbeitskolben in einer oberen Stellung ist, in einem Schaltbild und
- FIG 4: die Pressmaschine gemäß FIG 3, bei der der Arbeitskolben in einer unteren Stellung ist,
jeweils schematisch dargestellt sind. Einander entsprechende Teile und Größen sind in den FIG 1 bis 4 mit denselben Bezugszeichen versehen.

In allen Ausführungsbeispielen der hydraulischen Pressmaschine 1 gemäß FIG 1 bis 4 umfasst diese einen Stößel 10 und eine hydraulische Stößelantriebseinheit 1 mit einem hydraulischen Arbeitskolben 2, der in einem zugehörigen, mit hydraulischem Medium M gefüllten Hydraulik- oder Arbeitszylinder 3 axial zur Arbeitsachse A hydraulisch beweglich ist. Ein im Außendurchmesser an den Innendurchmesser des Arbeitszylinders 3 angepasster und gegen die Innenfläche des Arbeitszylinders 3 abgedichteter erster Kolbenbereich 21 des Arbeitskolbens 2 trennt dabei - zumindest innerhalb von Leckagetoleranzen - druckdicht einen unteren Zylinderraum 32 des Arbeitszylinders 3 von einem oberen Zylinderraum 31. Durch den unteren Zylinderraum 32 verläuft ein im Außendurchmesser kleiner als der erste Kolbenbereich 21 gestalteter, hier als Kolbenstange ausgebildeter zweiter Kolbenbereich 22 des Arbeitskolbens 2, so dass nur der den zweiten Kolbenbereich 22 umgebende ringförmige oder hohlzylindrische Bereich des unteren Zylinderraumes 32 mit dem hydraulischen Medium M gefüllt ist.

Der Arbeitskolben 2 bewegt den daran angekoppelten oder befestigten Stößel 10 der Pressmaschine 1, an dem sich ein Presswerkzeug 15 befindet. Dadurch kann das Presswerkzeug 15 in einzelnen Arbeitschritten in einer Pressbewegung oder in einer Pressrichtung P auf ein nicht dargestelltes zu pressendes Werkstück, das sich auf einem zweiten, nicht dargestellten Presswerkzeug befindet, zu bewegt und in einer anschließenden Rückholbewegung wieder von diesem weg oder entgegengesetzt zur Pressrichtung bewegt werden.

Bei einer Vorwärtsbewegung des Arbeitskolbens 2 entlang der Arbeitsachse A, die in der Pressrichtung P erfolgt, vergrößert sich das Volumen V1 des oberen Zylinderraumes 31 und verkleinert sich das Volumen V2 des unteren Zylinderraumes 32 und bei der entgegengesetzt zur Pressrichtung P gerichteten Rückholbewegung des Arbeitskolbens 2 verkleinert sich das Volumen V1 des oberen Zylinderraumes 31 und vergrößert sich das Volumen V2 des unteren Zylinderraumes 32 wieder.

FIG 1 zeigt eine obere Stellung des Arbeitskolbens 2, bei der der erste Kolbenbereich 21 einen Abstand x1 von der oberen Wand des Arbeitszylinders 3 hat, und FIG 2 eine untere Stellung des Arbeitskolbens 2, bei der der erste Kolbenbereich 21 einen Abstand x2 von der oberen Wand des Zylinders 3 hat, wobei die Differenz Δx = x2 - x1 den maximalen Arbeitshub oder maximalen Weg des Arbeitskolbens 2 entlang der Arbeitsachse A darstellt. Die entsprechende Volumendifferenz beim maximalen Arbeitshub Δx beträgt ΔV1 = Δx A1 im oberen Zylinderraum 31, wobei A1 der Flächeninhalt der oberen wirksamen Querschnittsfläche des Kolbenbereichs 21 des Arbeitskolbens 2 ist, und ΔV2 = Δx A2 im unteren Zylinderraum 32, wobei A2 der Flächeninhalt der unteren, ringförmig den Kolbenbereich 22 umgebenden wirksamen Querschnittsfläche des Kolbenbereichs 21 des Arbeitskolbens 2 ist. Der an den Arbeitskolben 2 gekoppelte Stößel 10 legt entsprechend einen axialen Weg oder vertikalen Hub zwischen einer oberen Position z1 (bei Abstand x1 des Arbeitskolbens) und einer unteren Position z2 (bei Abstand x2 des Arbeitskolbens 2) zurück, was einem maximalen vertikalen Arbeitshub Δz = z2 - z1 des Stößels 10 entspricht.

Allgemein gesprochen, umfasst die Stößelantriebseinheit 1 einen in einer Arbeitskammer, die im Ausführungsbeispiel als Arbeitszylinder 3 ausgebildet ist, hydraulisch geführten Arbeitskörper, der im Ausführungsbeispiel als Antriebskolben 2 ausgebildet ist, der die Arbeitskammer in der eine erste, vorzugsweise obere, Teilkammer und eine zweite, vorzugsweise untere, Teilkammer trennt. Die Erfindung ist nicht auf die im Ausführungsbeispiel angegebene Ausbildung und Anordnung der Arbeitskammer und ihrer Teilkammern und des Arbeitskolbens beschränkt. Beispielsweise ist auch ein von einem Zylinder abweichender Querschnitt, eine horizontale Anordnung oder Bewegung oder auch eine andere Form des Arbeitskörpers oder auch eine, beispielsweise sternförmige oder über 90° gekreuzte Anordnung mehrerer Arbeitskörper und Arbeitskammern mit jeweiligen Stößeln zum gemeinsamen Bearbeiten eines Werkstücks möglich.

An den oberen Zylinderraum 31 ist ein steuerbares Ventil 4 hydraulisch angeschlossen, das zwischen den oberen Zylinderraum 31 und einen Mediumspeicher 5 für das hydraulische Medium M geschaltet ist. Steueranschlüsse zum Öffnen und Schließen des Ventils 4 sind mit S1 und S2 bezeichnet. Im geöffneten Zustand des Ventils 4 kann abhängig von der anliegenden Druckdifferenz Medium M vom oder in den Mediumspeicher 5 strömen, im geschlossenen Zustand des Ventils 4 dagegen nicht.

Zwischen den Mediumspeicher 5 und den oberen Zylinderraum 31 ist ferner eine Fördereinheit 60 einer Servopumpe 6 hydraulisch geschaltet. Die hydraulische Verbindungsleitung zwischen der Servopumpe 6 und dem oberen Zylinderraum 31 ist mit 36 bezeichnet. Die Fördereinheit 60, beispielsweise eine Förderschnecke oder ein Förderpumpenrad oder ein Innenzahnrad einer Innenzahnradpumpe, ist mittels einer Abtriebswelle 62 eines Servomotors 61 antreibbar und zwar in beiden Förderrichtungen durch Umkehr der Drehrichtung der Abtriebswelle 62 des Servomotors 61 wie dargestellt. Der Servomotor 61 ist über eine elektrische Leitung 56 mit einem elektrischen Umrichter 55 verbunden, der wiederum über eine elektrische Leitung 53 mit der Kontrolleinrichtung 50 verbunden ist.

An den unteren Zylinderraum 32 des Antriebszylinders 3 ist über eine hydraulische Verbindungsleitung 37 eine weitere Servopumpe 7 angeschlossen. Zwischen die Verbindungsleitung 37 und den Mediumspeicher 5 ist die Fördereinheit 70 der zweiten Servopumpe 7 geschaltet, die wieder über eine Abtriebswelle 62 von einem Servomotor 71 in der Förderrichtung umschaltbar angetrieben ist, wobei insbesondere der Servomotor 71 in seiner Drehrichtung reversierbar ist. Der Servomotor 71 ist über eine elektrische Leitung 57 mit dem Umrichter 55 verbunden.

In die Verbindungsleitung 37 ist ein dem vorderen Zylinderraum 32 zugeordneter Druckmessumformer 14 geschaltet, der über eine Leitung 54 mit der Kontrolleinrichtung 50 verbunden ist.

Soweit nicht anders erwähnt, sind in den FIG 1 bis 4 elektrische Leitungen gestrichelt gezeichnet und hydraulische Leitungen mit durchgezogenen Linien und mechanische Verbindungen ebenfalls mit durchgezogenen Linien. Der Begriff Leitung oder Steuerleitung umfasst sowohl drahtgebundene als auch drahtlose, z.B. optische oder funkgestützte, Übertragungs- oder Verbindungsstrecken.

In die hydraulischen Verbindungsleitungen 36, 37 und 39 ist jeweils ferner ein Rückschlagventil 44 geschaltet, das mit dem Mediumspeicher 5 verbunden ist und die jeweilige Servopumpe 6, 7 und 17 vor Leerlauf schützt.

Schließlich ist dem oberen Zylinderraum 31 und dem unteren Zylinderraum 32 je eine Überlastsicherungseinrichtung 13 zugeordnet, die mit dem Mediumspeicher 5 verbunden ist und den Hydraulikdruck begrenzen zum Schutz der dem Hydraulikdruck ausgesetzten Komponenten vor Überlastung.

In dem Ausführungsbeispiel gemäß FIG 1 und 2 steht der obere Zylinderraum 31 des Arbeitszylinders 3 über einen Verbindungskanal 38 mit einem Antriebszylinderraum 82 eines Antriebszylinders 80 einer Antriebseinheit 8 für den Arbeitskolben 2 in hydraulischer Verbindung. Antriebszylinderraum 82 und Verbindungskanal 38 sind ebenfalls mit hydraulischem Medium M gefüllt.

Das Volumen V3 des Antriebszylinderraumes 82 ist durch einen im Antriebszylinder 80 axial beweglichen und über ein Pleuel, insbesondere eine Pleuelstange, 98 einer Exzentereinheit 9 angetriebenen Antriebskolben 81 veränderbar. Das Pleuel 98 verbindet mechanisch den Antriebskolben 81 mit einem Exzenter 92 auf einer Exzenterscheibe 91. Die Exzenterachse E des Exzenters 92 läuft exzentrisch in einem Radius r um eine Drehachse D der Exzenterscheibe 91 bei deren Drehung um einen Drehwinkel ϕ. Als Drehantrieb für die Exzenterscheibe 91 ist ein Antriebsmotor 18, insbesondere ein Torquemotor mit einem hohen Drehmoment, vorgesehen, der, vorzugsweise über ein Getriebe 19, die Exzenterscheibe 91 antreibt bei reversierbarer Drehrichtung des Antriebsmotors 18 oder des Getriebes 19 und der über eine elektrische Leitung 58 mit dem Umrichter 55 verbunden ist.

In der Stellung gemäß FIG 1 liegt die Exzenterachse E auf einer Horizontalen H durch die Drehachse D und das Pleuel 98 verläuft im Wesentlichen vertikal zwischen Exzenter 92 und dem Antriebskolben 81. In der Stellung gemäß FIG 2 ist die Exzenterscheibe 91 mit dem Exzenter 92 um einen Drehwinkel ϕ = 90° weiter gedreht und die Exzenterachse E liegt nun auf einer Vertikalen V, die durch die Drehachse D verläuft, und zwar unterhalb der Drehachse D, so dass nun das Pleuel 98 schräg zwischen Exzenter 92 und dem Antriebskolben 81 verläuft. Die Drehachse D kann aber auch genau senkrecht oberhalb der Mitte des Antriebskolbens 81 liegen.

Aus dieser Exzenterbewegung der Exzentereinheit 9 resultiert eine axiale Bewegung des Antriebskolbens 81. Der Abstand des Antriebskolbens 81 von der unteren Wand des Antriebszylinders 80 ist in FIG 1 mit y1 bezeichnet und in FIG 2 mit y2, wobei y1 > y2. Die Differenz Δy = y1 - y2 zwischen den Stellungen in FIG 1 und FIG 2 ist der maximale Arbeitshub des Antriebskolbens 81 und entspricht antriebsseitig der Exzenterdrehung des Exzenters 92 um den Drehwinkel ϕ = 90° einerseits und abtriebsseitig dem maximalen Arbeitshub Δx des Arbeitskolbens 2 und entsprechend dem maximalen Arbeitshub Δz des Stößels 10 andererseits.

Der maximale Arbeitshub Δy und auch die erzielbare Press- oder Umformkraft ist abhängig vom Radius r des Exzenters 92, vom gewählten oder eingestellten maximalen Drehwinkel ϕ und von der Länge des Pleuels 98, die nachfolgend auch alle als Exzenterparameter bezeichnet werden. Die diesem maximalen Arbeitshub Δy entsprechende Volumendifferenz des Volumens V3 des Antriebszylinderraumes 82 beträgt ΔV3 = Δy A3, wobei A3 der Flächeninhalt der unteren wirksamen Querschnittsfläche des Antriebskolbens 81 ist.

Dadurch ändert sich der Druck im Medium M und/oder es fließt, bei Verkleinerung des Volumens V3 durch Bewegung des Antriebskolbens 81 in FIG 1 und 2 nach unten, Medium M von dem Antriebszylinderraum 82 über den Verbindungskanal 38 in den unteren Zylinderraum 31 des Arbeitszylinders 3 oder umgekehrt.

Die Fläche A3 des Antriebskolbens 81 ist in der Regel kleiner gewählt als die obere Fläche A1 des Arbeitskolbens 2, wobei das Verhältnis je nach der gewünschten Kraftübersetzung, die über den im Wesentlichen gleichen Druck proportional ist zu den jeweiligen Flächen, bestimmt ist.

Die Antriebseinheit 8 und die Exzentereinheit 9 mit dem Antriebsmotor 18 bilden gemeinsam eine erste hydraulische Fördereinrichtung, die hydraulisch einerseits an die erste Teilkammer der Arbeitskammer und andererseits an den Mediumspeicher angeschlossen ist und in der Förderrichtung reversierbar ist und einen mechanisch-hydraulischen Hybridantrieb darstellt. Diese Ausführung leistet hohe Umformkräfte auch oder gerade am Ende des Pressweges (wegen der variablen Übersetzung der sinusförmigen Kinematik) bei ansteigenden Umformkräften und ist auch zum Stauchen oder zum Kaltumformen oder zum Halten des Stößels in bestimmten kraftbelasteten Positionen, z.B. bei der Wärmebehandlung (Annealing) oder für Fließvorgänge im Werkstück, besonders geeignet Die Servopumpe 7 ist die Ausführung für eine zweite hydraulische Fördereinrichtung, die hydraulisch einerseits an die zweite Teilkammer der Arbeitskammer und andererseits an den Mediumspeicher angeschlossen ist und in der Förderrichtung reversierbar ist.

Die Servopumpe 6 bildet dagegen eine dritte hydraulische Fördereinrichtung, die hydraulisch einerseits an die erste Teilkammer 31 der Arbeitskammer und andererseits an den Mediumspeicher 5 angeschlossen ist und in der Förderrichtung reversierbar ist. Diese durch die Servopumpe 6 gebildete dritte hydraulische Fördereinrichtung dient in erster Linie zum Ausgleich von Leckagen im hydraulischen System, die durch den Exzenterantrieb wegen des begrenzten Hubes nur begrenzt ausgeglichen werden können, kann aber zusätzlich auch zur Unterstützung oder als Teil der ersten Fördereinrichtung beim Pressen herangezogen werden.

In dem Ausführungsbeispiel gemäß FIG 3 und FIG 4 ist anstelle des Exzenterantriebs 9 und der Antriebseinheit 8 als erste Fördereinrichtung eine Servopumpe 17 vorgesehen mit einer Fördereinheit 170, die wieder über eine Abtriebswelle 172 von einem Servomotor 171, der über eine Leitung 57 mit dem Umrichter 55 verbunden ist, angetrieben wird und in beiden Förderrichtungen betreibbar ist. Die Servopumpe 17 ist an einer Seite über eine hydraulische Verbindungsleitung 39 mit der hinteren Zylinderkammer 31 des Arbeitszylinders 3 verbunden und an der anderen Seite mit dem Mediumspeicher 5. In der Verbindungsleitung 39 ist ein Druckmessumformer 12 vorgesehen zum Messen des Drucks in der Verbindungsleitung 39 und damit auch des hinteren Zylinderraums 31, wobei der Druckmessumformer 12 wieder über die Leitung 52 mit der Kontrolleinrichtung 50 verbunden ist. Die zweite Fördereinrichtung ist weiterhin mit der Servopumpe 7 gebildet.

Die mit der Servopumpe 6 gebildete dritte hydraulische Fördereinrichtung dient in dieser Ausführungsform gemäß FIG 3 und 4 nun zur Unterstützung der rein hydraulischen ersten Fördereinrichtung und arbeitet in Parallelschaltung zu dieser beim Pressen, so dass sich die Fördervolumina addieren.

Die axiale Position des Stößels 10 (oder auch des Arbeitskolbens 2) entlang des Arbeitshubes wird mittels einer zugehörigen Positionsmesseinrichtung oder mittels eines Wegmessgebers 11 gemessen, der über eine Leitung 51 mit einer Kontrolleinrichtung 50 verbunden ist.

Die Kontrolleinrichtung 50 ist auch mit einem Steueranschluss S1 des steuerbaren Ventils 4 über eine Leitung 59 verbunden, um dieses von dem geöffneten in den geschlossenen oder einen weniger weit geöffneten Zustand zu bringen oder umgekehrt.

Die Kontrolleinrichtung 50 ist zur Kontrolle, insbesondere zum Steuern und/oder Regeln und/oder Überwachen, der Arbeitsabläufe und einzelnen Komponenten der Umformmaschine vorgesehen.

Die Kontrolleinrichtung 50 kontrolliert (oder: steuert oder regelt) über den Umrichter 55 den Antriebsmotor 18 der ersten hydraulischen Fördereinrichtung (8, 9) und den Servomotor 71 der zweiten hydraulischen Fördereinrichtung oder Servopumpe 7 und über den Steueranschluss S1 das steuerbaren hydraulischen Ventil 4 zur automatischen Steuerung oder Regelung der Volumenströme und Drücke sowie der Strömungsrichtung des hydraulischen Mediums zwischen dem Mediumspeicher 5 und der ersten Teilkammer (31) der Arbeitskammer (3) und zwischen dem Mediumspeicher 5 und der zweiten Teilkammer (32) der Arbeitskammer. Diese Steuerung der Volumenströme, Drücke und Strömungsrichtung des hydraulischen Mediums durch die Kontrolleinrichtung 50 erfolgt in Abhängigkeit von der mittels der Stößelpositionsmesseinrichtung 11 gemessenen Stößelposition des Stößels 10 und von gespeicherten oder gewünschten Bewegungsabläufen des Stößels und/oder ggf. von Eingabeinformationen von Benutzern. Die Kontrolleinrichtung 50 arbeitet somit in einem hydraulisch offenen Regel- oder Steuerkreis und muss die beiden Fördereinrichtungen genau aufeinander abgestimmt ansteuern.

Der Umrichter 55 umfasst vorzugsweise einen nicht näher dargestellten Energiezwischenspeicher, mit dem in einer Prozessphase generatorisch erzeugte elektrische Energie wenigstens eines der Fördermotoren zwischengespeichert und in einer darauffolgenden oder spätere Prozessphase genutzt wird zum motorischen Betrieb wenigstens eines der Fördermotoren, vorzugsweise des jeweils anderen Fördermotors der jeweils anderen Fördereinrichtung. Als Energiezwischenspeicher des Umrichters kann insbesondere wenigstens ein Kondensator in einem Zwischenkreis des Umrichters oder in einem an den Zwischenkreis angekoppelten Kondensatormodul oder kinetischen Energiespeicher verwendet werden.

Als Energiezwischenspeichersysteme kann ein an sich von der Fa. Siemens in den SIMOTION Steuerungen für Servopressen mit Direktantrieb des Stößels über Servo-Torquemotoren eingesetztes SINAMICS Energiemanagementsystem (vgl. SIMOTION-Prospekt E20001-A660-P620 aus dem Jahre 2008, erhältlich über www.siemens.de/umformtechnik) verwendet werden, das entsprechend für die Servoantriebe (60, 70, 18, 170) der vorliegenden hydraulischen Pressmaschine angepasst wird.

Ein Verfahren zum Pressen eines Werkstückes unter Einsatz der Pressmaschine gemäß der Erfindung, insbesondere gemäß den FIG 1 und 2 oder FIG 3 und 4, umfasst die folgenden Verfahrenschritte oder Teilphasen jedes Arbeitsschrittes oder Arbeitszyklus, die mittels der Kontrolleinrichtung 50 kontrolliert werden:
1. ein Freilauf (oder: Leerhub)
2. ein Presshub
3. ein Entspannen (oder: Dekompressionsvorgang)
4. ein kontrollierter Rückhub

Bei dem unter Punkt 1 genannten Freilauf oder Leerhub des Arbeitskolbens 2 und damit des Stößels 10 bewegt oder senkt sich der Arbeitskolben 2 im Zylinder 3 unter der Einwirkung der Schwerkraft nach unten, wobei das Ventil 4 durch die Kontrolleinrichtung 50 wenigstens teilweise geöffnet wird, um einen vergleichsweise großen Volumenstrom von hydraulischem Medium M aus dem Mediumspeicher 5 in den oberen Zylinderraum 31 nachströmen zu lassen, und die von der Kontrolleinrichtung 50 angesteuerte zweite Fördereinrichtung, die Servopumpe 7, Medium M aus dem unteren Zylinderraum 32 in den Mediumspeicher 5 abpumpt. Es kann alternativ oder zusätzlich auch die Servopumpe 6 hydraulisches Medium M in den oberen Zylinderraum 31 nachpumpen.

Bevorzugt steuert die Kontrolleinrichtung 50 mittels des Umrichters 55 Fördervolumenstrom oder Förderdruck der zweiten Fördereinrichtung, der Servopumpe 7, so, dass die Bewegung des Arbeitskolbens 2 gebremst oder auch beschleunigt wird gemäß einem vorgegebenen Bewegungsverlauf, insbesondere Weg-Zeit-Verlauf oder Geschwindigkeits-Zeit-Verlauf oder Geschwindigkeits-Weg-Verlauf oder Kraft-Zeit-Verlauf oder Kraft-Weg-Verlauf, wobei der Arbeitskolben 2 sich zu einem im vorgegebenen Bewegungsablauf vorgegebenen Startpunkt innerhalb einer im Bewegungsablauf vorgesehenen oder sich daraus ergebenden Zeit bewegt. Der Startpunkt ist grundsätzlich ein beliebiger Punkt zwischen den beiden Endpunkten des maximalen Arbeitshubes Δx entsprechend einem Startpunkt des Stößels 10 zwischen den beiden Endpunkten des maximalen Arbeitshubes Δz des Stößels 10.

In der Ausführungsform gemäß FIG 3 und FIG 4 ohne Exzentereinheit kann der Leerhub auch entfallen, d. h. der Startpunkt für den Arbeitshub ganz oben liegen oder der Gesamthub gleich dem Arbeitshub sein.

Die Bewegung des Arbeitskolbens 2 und damit des Stößels 10 während des Freilaufs oder Leerhubs wird von der Kontrolleinrichtung 50 mit den Positionswerten der Positionsmesseinrichtung 11 abgeglichen und entsprechend angepasst oder geregelt durch Steuern des Ventils 4 und der Servopumpe 7 und ggf. auch der Servopumpe 6.

Bevorzugt ist der Startpunkt für den Arbeitshub ein Punkt, bei dem das Presswerkzeug 15 in Kontakt mit dem Werkstück tritt und somit abgebremst wird, was von der Kontrolleinrichtung 50 durch die Wegmessung mittels der Positionsmesseinrichtung 11 erkannt oder überwacht wird.

Während des Freilaufes oder Leerhubes steht der Torquemotor 18 (FIG 1 und FIG 2) oder Servomotor 171 (FIG 3 und FIG 4) still, das Ventil 4 ist geöffnet und die Servopumpe 7 arbeitet. Durch das Aufsetzen des Presswerkzeuges 15 auf dem Werkstück und das Stoppen der Servopumpe 7 wird die Freilauf- oder Leerhubbewegung des Arbeitskolbens 2 beim Startpunkt des Arbeitshubes gestoppt.

Nun beginnt die Kontrolleinrichtung 50 mit dem unter Punkt 2 genannten Presshub, der den eigentlichen Pressvorgang darstellt und während dem der hydraulische Druck und damit die Presskräfte aufgebaut werden. Dem Presshub liegt wieder ein hinterlegter vorgegebener Bewegungs- oder Kraftverlauf zugrunde, der ab dem Startpunkt durchfahren wird.

Die Kontrolleinrichtung 50 setzt für den Presshub über den Umrichter 55 den Torquemotor 18 des Exzenterantriebs 9 (FIG 1 und FIG 2) oder den Servomotor 171 (FIG 3 und FIG 4) in Betrieb und schließt das Ventil 4. Über den Exzenterantrieb 9 und die Antriebseinheit 8 (FIG 1 und FIG 2) oder den Servomotor 171 (FIG 3 und FIG 4) wird im hinteren Zylinderraum 31 des Arbeitszylinders 3 ein Arbeitsdruck aufgebaut, der den Stößel 10 und das daran befestigte Presswerkzeug 15 für den Pressvorgang nach unten in oder gegen das Werkstück drückt und das Werkstück in das zweite Werkzeug presst. Das Drehmoment des Torquemotors 18 und die Exzenterparameter sowie die Kraftübersetzung über die Antriebseinheit 8 (FIG 1 und FIG 2) oder das Drehmoment des Servomotors 171 (FIG 3 und FIG 4) bestimmen die Presskraft während des Presshubs. Der Arbeitshub oder Pressweg des Stößels 10 während des Presshubes kann durch die Einstellung des Drehwinkels ϕ eingestellt werden (Hubverstellung) (FIG 1 und FIG 2) oder über den Drehwinkel des Servomotors 171 (FIG 3 und FIG 4).

Die Pressbewegung des Arbeitskolbens 2 oder Stößels 10 folgt wieder einem in der Kontrolleinrichtung 50 vorgegebenen Bewegungsverlauf, wobei wieder die Wegmessung über die Positionsmesseinrichtung 11 eine Information über die Lage des Stößels 10 liefert, die über die Kontrolleinrichtung 50 und den Umrichter 55 zur Steuerung des Torquemotors 18 (FIG 1 und FIG 2) oder des Servomotors 171 (FIG 3 und FIG 4) verwendet wird, so dass der Stößel 10 weggesteuert angetrieben werden kann. Es ist aber alternativ auch möglich, eine druckabhängige Steuerung vorzusehen oder eine Wegsteuerung mit einer Druckobergrenze. Man kann für das Drehmoment des jeweiligen Antriebsmotors eine Obergrenze einstellen (Druckobergrenze) oder einen Drehmomentverlauf wegabhängig vorgeben (druckabhängige Steuerung). Beim Torquemotor 18 erfolgt die Drehmomentvorgabe vorzugsweise dynamisch, damit die Exzenter-Kinematik berücksichtigt wird. Bei Winkeln ϕ nahe der 90°, also im unteren Punkt, kann mit dem gleichen Drehmoment am Torquemotor 18 ein höherer Hydraulikdruck erzeugt werden.

Die Servopumpe 7 wird während des Presshubs drehmomentarm geschaltet oder der Servomotor 71 wird nicht mit Strom beaufschlagt, sondern erzeugt generatorisch aufgrund des durch die Fördereinheit 70 strömenden aus dem unteren Zylinderraum 32 verdrängten Mediums einen Generatorstrom, dessen Ladung oder Energie vom Umrichter 55 zwischengespeichert wird.

Wenn z.B. der Stößel 10 unter dem Arbeitsdruck beim Presshub in einer bestimmten Stellung verweilen muss, z.B. für Fließvorgänge im Werkstück, kann die Servopumpe 6 eingeschaltet werden/bleiben, um Leckagen durch Nachfüllen von hydraulischem Medium M aus dem Mediumspeicher 5 in den oberen Zylinderraum 31 auszugleichen (Leckagepumpe).

Der Presshub ist beendet, wenn gemäß FIG 2 der Stößel 10 seine untere Endposition erreicht (unterer Totpunkt).

Nachdem der Stößel 10 nun seinen unteren Endpunkt erreicht hat, beginnt die Kontrolleinrichtung 50 sogleich die Rückholbewegung. Diese beginnt zunächst mit einem passiven Vorgang, dem unter Punkt 3 genannten Entspannen oder Dekompressionsvorgang, bei dem sich das hydraulische Medium M um das Kompressionsvolumen, das abhängig von der Kompressibilität des Mediums M ist, wieder entspannt. Das Ventil 4 bleibt geschlossen. Der Torquemotor 18 (FIG 1 und FIG 2) oder der Servomotor 171 (FIG 3 und FIG 4) wird drehmomentarm geschaltet, d. h. er lässt sich leicht drehen, die Dekompression des hydraulischen Mediums M bewegt den Antriebskolben 81 nach oben und über die Exzenterscheibe 9 wird der Torquemotor 18 in entgegen gesetzter Richtung bewegt (FIG 1 und FIG 2) oder die Servopumpe 170 wird in entgegen gesetzte Richtung zusammen mit dem Servomotor 171 gedreht (FIG 3 und FIG 4) und speist generatorisch Energie in den Umrichter 55 und dessen Energiezwischenspeicher.

Schließlich erfolgt als vierter und letzter Schritt der unter 4. genannte kontrollierte Rückhub, bei dem die Servopumpe 7 wieder von der Kontrolleinrichtung 50 über den Umrichter 55 in Betrieb genommen wird, jedoch in umgekehrter Förderrichtung wie beim Freilauf, wobei die zwischengespeicherte Energie vom Umrichter 55 wiederverwendet wird. Die Servopumpe 7 pumpt hydraulisches Medium M über die Leitung 37 aus dem Mediumspeicher 5 in den unteren Zylinderraum 32 und erhöht dort den Druck. Ferner wird das Ventil 4 wieder geöffnet. Der Arbeitskolben 2 und der Stößel 10 wird dadurch mittels der Servopumpe 7 wieder zurück in die Ausgangslage oder auch in eine andere Ausgangslage zurückgehoben. Durch das offene Ventil 4 strömt dadurch verdrängtes hydraulisches Medium M aus dem hinteren Zylinderraum 31 in den Mediumspeicher 5.

In allen Ausführungsbeispielen gemäß FIG 1 bis FIG 4 ist dem unteren Zylinderraum 31 ein Druckmessumformer 12 zugeordnet zum Überwachen und Messen des Drucks. Die Signale des Druckmessumformers 12 werden über eine Leitung 52 an die Kontrolleinrichtung 50 übermittelt. In FIG 1 und 2 ist der Druckmessumformer einer Verbindungsleitung 38 zwischen einem Antriebszylinderraum der Servopumpe 17 und dem hinteren Zylinderraum 31 zugeordnet, während er in den FIG 3 und 4 der hydraulischen Leitung 37 zwischen der Servopumpe 17 und dem hinteren Zylinderraum 31 zugeordnet ist.

Der Druckmessumformer 12 misst den Druck zur Steuerung oder Regelung des Druckes insbesondere für den Arbeitshub. Der Druckmessumformer 14 misst den Druck am vorderen Zylinderraum 32 insbesondere auch für Überwachungsfunktion, z. B. ob das Werkstück in Kontakt mit dem Presswerkzeug ist oder auch gar nicht entgegengehalten wird, was sich an dem Unterscheiden des Grenzwertes für den Druck zeigen würde.

Ferner ist es auch möglich, den Leerhub oder Freilauf in Schritt 1 wegzulassen, beispielsweise nur für einen Schlichthub als Arbeitshub, bei dem dann nur der Exzenter arbeitet, was z. B. beim Recken vorkommt.

Ein Vorteil der Pressmaschine und des Pressverfahrens gemäß der Erfindung besteht darin, dass der Arbeitshub oder der obere Arbeitspunkt der untere Arbeitspunkt des Arbeitshubes beliebig einstellbar innerhalb des Gesamthubes oder maximalen Arbeitshubes sind und das Überlast sich an jeder Stelle des Hubes gesichert durch die Überdruckventile gearbeitet werden kann. Ferner ist keine Gewichtkompensation des Stößels erforderlich wie bei mechanischen Exzeterpressen. Der Antrieb über die Exzentereinheit liefert im unteren Todpunkt oder unteren Arbeitspunkt große Drehmomente bei kleinerer Antriebsleistung als bei hydraulischen Pressen. Es ist keine leistungsgeregelte Hydraulikpumpe erforderlich. Ferner ist auch kein Schwungrad erforderlich und der Exzenter kann auch nur in einem Teilwinkelbereich arbeiten.

Die Servopumpe 6 dient insbesondere zum Ausgleich von Leckagen im Hydrauliksystem und kann zusätzliches hydraulisches Medium in das hydraulische System pumpen aus dem Mediumspeicher 5.

Die Servopumpen 6, 7 und 17 sind insbesondere hydraulische Servopumpen, beispielsweise Axialkolbenpumpen, angetrieben mit lagegeregelten Servomotoren 61, 71 und 171, die die Pumpenrotoren oder -kolben festhalten, und ausgestattet mit einem hydraulischen Ausgleichsreservoir, insbesondere dem Mediumspeicher 5.

Grundsätzlich kann anstelle von Kolben und Zylindern auch eine andere Gestalt für die hydraulischen Elemente gewählt werden, so dass dann allgemeiner von Kammern statt Zylindern und Teilkammern statt Zylinderbereichen oder von Körpern anstelle von Kolben gesprochen werden kann.
Ferner sind auch andere hydraulische Fördereinrichtungen anstelle der dargestellten Servopumpen und Antriebseinheit 8 möglich.

Das hydraulische Medium M kann ein Öl oder auch Wasser oder eine Mischung daraus oder auch eine sogenannte HFA-Emulsion sein. Das Kompressionsvolumen ist bei Öl in der Regel höher als bei Wasser und kann beispielsweise um die 2 Volumenprozent bei 300 bar betragen.

### Bezugszeichen liste

- 1: Stößelantriebseinheit
- 2: Arbeitskolben
- 3: Arbeitszylinder
- 4: Rücklaufventil
- 5: Mediumspeicher
- 6, 7: Servopumpe
- 8: Antriebseinheit
- 9: Exzentereinheit
- 10: Stößel
- 11: Wegmesser
- 12: Druckmessumformer (Pressen)
- 13: Überlastsicherungseinrichtung
- 14: Druckmessumformer (Heben)
- 15: Presswerkzeug
- 18: Antriebsmotor (Torquemotor)
- 19: Getriebe
- 21, 22: Kolbenbereich
- 31, 32: Zylinderraum
- 36, 37: Verbindungsleitung
- 38: Verbindungskanal
- 39: Verbindungsleitung

- 44: Überdruckventil
- 50: Kontrolleinrichtung
- 51, 52: Leitung
- 53, 54: Leitung
- 55: Umrichter mit Zwischenkreis
- 56, 57: Leitung
- 58, 59: Leitung
- 60, 70: Fördereinheit
- 61, 71: Servomotor
- 62, 72: Abtriebswelle
- 80: Antriebszylinder

- 81: Antriebskolben
- 82: Antriebszylinderraum

- 91: Exzenterscheibe
- 92: Exzenter
- 98: Verbindungspleuel

- A: Arbeitsachse
- M: hydraulisches Medium
- H: Horizontale
- V: Vertikale
- D: Drehachse
- E: Exzenterachse
- r: Radius
- ϕ: Drehwinkel
- x1, x2: Höhe
- Δx: Hub

## Patentansprüche

1. Pressmaschine zum Pressen von Werkstücken mit
a) wenigstens zwei Presswerkzeugen und wenigstens einem Stößel (10), an dem wenigstens eines der Presswerkzeuge (15) angeordnet ist und der zum Pressen von Werkstücken Arbeitsbewegungen mit einem zugehörigen Arbeitshub ausführt, bei denen wenigstens zwei Presswerkzeuge aufeinander zu bewegt werden,
b) wenigstens einer hydraulischen Stößelantriebseinheit für den Stößel mit wenigstens einem in einer mit hydraulischem Medium gefüllten Arbeitskammer (3) bewegten oder bewegbaren Arbeitskörper (2), der eine erste Teilkammer (31) und eine zweite Teilkammer (32) der Arbeitskammer voneinander trennt, wobei der Stößel (10) mit dem Arbeitskörper (2) gekoppelt ist,
c) wenigstens einer Stößelpositionsmesseinrichtung (11) zum direkten oder indirekten Messen der Position des Stößels (10) zumindest entlang des Arbeitshubes,
d) wenigstens einem Mediumspeicher (5) zum Speichern von hydraulischem Medium,
e) wenigstens einer ersten hydraulischen Fördereinrichtung (170,8,9), die hydraulisch an die erste Teilkammer (31) der Arbeitskammer und vorzugsweise auch an den Mediumspeicher (5) angeschlossen ist und in der Förderrichtung reversierbar ist,
f) wenigstens einer zweiten hydraulischen Fördereinrichtung (70), die eine Fördereinheit einer Servopumpe (7) umfasst, und die hydraulisch einerseits an die zweite Teilkammer (32) der Arbeitskammer und andererseits an den Mediumspeicher (5) angeschlossen ist und in der Förderrichtung reversierbar ist,
g) wenigstens einem steuerbaren hydraulischen Ventil (4), das hydraulisch zwischen die erste Teilkammer (31) der Arbeitskammer und den Mediumspeicher (5) geschaltet ist und zwischen einem geschlossenen Zustand und einem offenen Zustand umschaltbar ist,
h) einer Kontrolleinrichtung (50), die mit der Stößelpositionsmesseinrichtung (11) verbunden ist und die mit der ersten hydraulischen Fördereinrichtung (170) und der zweiten hydraulischen Fördereinrichtung (70) und dem steuerbaren hydraulischen Ventil (4) in Wirkverbindung steht und die durch Ansteuern der ersten hydraulischen Fördereinrichtung (170) und der zweiten hydraulischen Fördereinrichtung (70) und des steuerbaren hydraulischen Ventils (4) die Volumenströme und Drücke sowie die Strömungsrichtung des hydraulischen Mediums (M) zwischen dem Mediumspeicher (5) und der ersten Teilkammer (31) der Arbeitskammer und zwischen dem Mediumspeicher (5) und der zweiten Teilkammer (32) der Arbeitskammer automatisch abhängig von der gemessenen Stößelposition und gespeicherten oder gewünschten Bewegungsabläufen des Stößels (10) und/oder von Eingabeinformationen von Benutzern kontrolliert, wobei die Pressmaschine **dadurch gekennzeichnet** ist, durch:
i) eine dritte hydraulische Fördereinrichtung (60), umfassend eine Fördereinheit (60) einer Servopumpe (6), die hydraulisch einerseits an die erste Teilkammer (31) der Arbeitskammer und andererseits an den Mediumspeicher (5) angeschlossen ist und in der Förderrichtung reversierbar ist.

2. Pressmaschine nach Anspruch 1 mit wenigstens einem oder einer beliebige Kombination der folgenden Merkmale:
a) die Arbeitskammer ist als Arbeitszylinder (3) ausgebildet,
b) der Arbeitskörper ist als Arbeitskolben (2) ausgebildet,
c) die erste Teilkammer und die zweite Teilkammer der Arbeitskammer bilden eine obere und untere Teilkammer der Arbeitskammer,
d) der Arbeitskörper (2) ist vertikal bewegt oder bewegbar,
e) der Stößel (10) ist mit einer Unterseite des Arbeitskolbens (2) gekoppelt.

3. Pressmaschine nach Anspruch 1 oder Anspruch 2, bei der die erste hydraulische Fördereinrichtung wenigstens einen ersten elektrischen Fördermotor (171) umfasst und die zweite hydraulischen Fördereinrichtung wenigstens einen zweiten elektrischen Fördermotor (71) umfasst und bei der die Fördermotoren über elektrische Leitungen mit einem Umrichter (55) verbunden sind, der mit der Kontrolleinrichtung (50) verbunden ist, wobei die Fördermotoren vom wenigstens einen Umrichter hinsichtlich Drehzahl einerseits und Drehmoment oder elektrischer Leistung andererseits individuell ansteuerbar sind.

4. Pressmaschine nach Anspruch 3, bei der der Umrichter (55) einen Energiezwischenspeicher umfasst, mit dem in einer Prozessphase generatorisch erzeugte elektrische Energie wenigstens eines der Fördermotoren zwischengespeichert und in einer darauffolgenden oder spätere Prozessphase genutzt wird zum motorischen Betrieb wenigstens eines der Fördermotoren, vorzugsweise des jeweils anderen Fördermotors der jeweils anderen Fördereinrichtung, wobei insbesondere der Energiezwischenspeicher des Umrichters wenigstens einen Kondensator in einem Zwischenkreis des Umrichters umfasst.

5. Pressmaschine nach einem der vorhergehenden Ansprüche, bei der die erste hydraulische Fördereinrichtung (170) hydraulisch unmittelbar, d.h. ohne zwischen geschaltete Ventile oder Drosseln, an die erste Teilkammer (31) der Arbeitskammer angeschlossen ist und bei der die zweite hydraulische Fördereinrichtung (70) hydraulisch unmittelbar, d.h. ohne zwischen geschaltete Ventile oder Drosseln, an die zweite Teilkammer (32) der Arbeitskammer angeschlossen ist.

6. Pressmaschine nach einem der vorhergehenden Ansprüche, bei der
a) die erste hydraulische Fördereinrichtung wenigstens einen Antriebskolben (81) umfasst, der an eine mit hydraulischem Medium gefüllte Antriebskammer (82) angrenzt und relativ zur Antriebskammer bewegt oder bewegbar ist unter Vergrößerung oder Verkleinerung deren Volumens, wobei die Antriebskammer (82) hydraulisch mit der ersten Teilkammer (31) der Arbeitskammer der Stößelantriebseinheit verbunden ist, und bei der erste hydraulische Fördereinrichtung wenigstens eine Exzentereinheit (9) umfasst, die wenigstens einen um eine Drehachse (D) innerhalb eines vorgegebenen Drehwinkelbereichs drehbaren, vorzugsweise an einer Exzenterscheibe angeordneten, Exzenter (92) aufweist, der über eine mechanische Verbindung, insbesondere wenigstens ein Pleuel (98), mit dem Antriebskolben (81) verbunden ist und diesen in dessen Bewegung gegenüber der Antriebskammer antreibt, wobei der Drehwinkelbereich für den Exzenter insbesondere in einem dem Antriebskolben zugewandten Bereich angeordnet ist, oder
b) die erste hydraulische Fördereinrichtung eine Fördereinheit (170) einer Servopumpe (17) umfasst.

7. Pressmaschine nach einem der Ansprüche 1 bis 6, wobei die Kontrolleinrichtung (50) derart eingerichtet und ausgebildet ist, dass ein Arbeitszyklus, der mittels der Kontrolleinrichtung (50) unter Berücksichtigung der mittels der Positionsmesseinrichtung bestimmten Positionswerte kontrolliert wird, einen Presshub, einen Dekompressionsvorgang und einen kontrollierten Rückhub umfasst, wobei
a) beim Presshub die erste Fördereinrichtung Medium (M) aus dem Mediumspeicher (5) in die erste Teilkammer (31) zum Aufbau eines hydraulischen Pressdrucks fördert und das Ventil (4) geschlossen wird und das Presswerkzeug gegen das Werkstück gepresst wird,
b) beim Dekompressionsvorgang das Ventil geschlossen ist und die erste Fördereinrichtung ausgeschaltet oder drehmomentarm geschaltet ist,
c) beim kontrollierten Rückhub die zweite Fördereinrichtung hydraulisches Medium aus dem Mediumspeicher (5) in die zweite Teilkammer fördert und das Ventil wieder geöffnet wird, so dass der Arbeitskörper und der Stößel wieder zurück in die Ausgangslage oder auch in eine andere Ausgangslage gehoben werden und durch das offene Ventil (4) verdrängtes hydraulisches Medium M aus der zweiten Teilkammer in den Mediumspeicher strömt.

8. Pressmaschine nach Anspruch 7, wobei die Kontrolleinrichtung (50) des Weiteren derart eingerichtet und ausgebildet ist, dass der Arbeitszyklus zusätzlich einen Freilauf vor dem Presshub umfasst, wobei
a) beim Freilauf sich der Arbeitskörper (2) in der Arbeitskammer (3) unter der Einwirkung der Schwerkraft nach unten bewegt, wobei das Ventil (4) durch die Kontrolleinrichtung (50) wenigstens teilweise geöffnet wird und die von der Kontrolleinrichtung 50 angesteuerte zweite Fördereinrichtung (7) Medium (M) aus der zweiten Teilkammer (32) in den Mediumspeicher (5) fördert,
und/oder
b) wobei beim Freilauf der Fördervolumenstrom oder Förderdruck der zweiten Fördereinrichtung und/oder das Öffnen des Ventils (4) so gesteuert wird, dass die Bewegung des Arbeitskörpers (2) gebremst oder auch beschleunigt wird gemäß einem vorgegebenen Bewegungsverlauf, wobei der Arbeitskörper sich zu einem Startpunkt bewegt, der insbesondere einem Punkt, bei dem ein Presswerkzeug in Kontakt mit dem Werkstück tritt, was insbesondere von der Kontrolleinrichtung (50) durch die Wegmessung mittels der Positionsmesseinrichtung (11) erkannt oder überwacht wird,
und/oder
c) wobei beim Freilauf die erste Fördereinrichtung still steht, das Ventil (4) geöffnet ist und die zweite Fördereinrichtung in Betrieb ist.

9. Pressmaschine nach Anspruch 7 oder Anspruch 8, wobei die Kontrolleinrichtung (50) des Weiteren derart eingerichtet und ausgebildet ist, dass beim Presshub die zweite Fördereinrichtung generatorisch elektrische Energie erzeugt, die in dem Energiezwischenspeicher des Umrichters zwischengespeichert wird und beim anschließenden kontrollierten Rückhub wieder verwendet wird, und/oder bei dem beim Dekompressionsvorgang die erste Fördereinrichtung generatorisch elektrische Energie erzeugt, die in dem Energiezwischenspeicher des Umrichters zwischengespeichert wird und beim kontrollierten Rückhub von der zweiten Fördereinrichtung wieder verwendet wird.

## Claims

1. Press for pressing workpieces with
a) at least two pressing tools and at least one slide (10), on which at least one of the pressing tools (15) is arranged and which, for pressing of workpieces, performs working movements with an associated working stroke in the case of which at least two pressing tools are moved towards one another,
b) at least one hydraulic slide drive unit for the slide with a least one working body (2) which is moved or can be moved in a working chamber (3) filled with hydraulic medium and which separates a first sub-chamber (31) and a second sub-chamber (32) of the working chamber from one another, wherein the slide (10) is coupled to the working body (2),
c) at least one slide position measurement device (11) for direct or indirect measurement of the position of the slide (10) at least along the working stroke,
d) at least one medium reservoir (5) for storing hydraulic medium,
e) at least one first hydraulic delivery device (170,8,9), which is connected hydraulically to the first sub-chamber (31) of the working chamber and preferably also to the medium reservoir (5) and can be reversed in terms of the direction of delivery,
f) at least one second hydraulic delivery device (70), which comprises a delivery unit of a servo pump (7), and which is connected hydraulically on the one hand to the second sub-chamber (32) of the working chamber and on the other hand to the medium reservoir (5) and can be reversed in terms of the direction of delivery,
g) at least one controllable hydraulic valve (4) which is connected hydraulically between the first sub-chamber (31) of the working chamber and the medium reservoir (5) and can be shifted between a closed state and an open state,
h) a control device (50) which is connected to the slide position measurement device (11) and which is operatively connected to the first hydraulic delivery device (170) and the second hydraulic delivery device (70) and the controllable hydraulic valve (4) and which checks, by actuation of the first hydraulic delivery device (170) and the second hydraulic delivery device (70) and of the controllable hydraulic valve (4), the volumetric flows and pressures and the direction of flow of the hydraulic medium (M) between the medium reservoir (5) and the first sub-chamber (31) of the working chamber and between the medium reservoir (5) and the second sub-chamber (32) of the working chamber automatically as a function of the measured slide position and stored or desired movement profiles of the slide (10) and/or of input information from users, wherein the press is **characterized in that**, by:
i) a third hydraulic delivery device (60), comprising a delivery unit (60) of a servo pump (6), which is connected hydraulically on the one hand to the first sub-chamber (31) of the working chamber and on the other hand to the medium reservoir (5) and can be reversed in terms of the direction of delivery.

2. Press according to Claim 1 with at least one or any desired combination of the following features:
a) the working chamber is formed as a working cylinder (3),
b) the working body is formed as a working piston (2),
c) the first sub-chamber and the second sub-chamber of the working chamber form an upper and lower sub-chamber of the working chamber,
d) the working body (2) is moved or movable vertically,
e) the slide (10) is coupled to an underside of the working piston (2).

3. Press according to Claim 1 or Claim 2, in which the first hydraulic delivery device comprises at least one first electric delivery motor (171) and the second hydraulic delivery device comprises at least one second electric delivery motor (71) and in which the delivery motors are connected via electric lines to a converter (55) which is connected to the control device (50), wherein the delivery motors can be individually actuated by at least one converter in terms of the rotational speed on one hand and torque or electric output on the other hand.

4. Press according to Claim 3, in which the converter (55) comprises a temporary energy reservoir with which electrical energy of at least one of the delivery motors generated by generation in one process phase is temporarily stored and used in a subsequent or later process phase for motor operation of at least one of the delivery motors, preferably of the respective other delivery motor of the respective other delivery device, wherein in particular the temporary energy reservoir of the converter comprises at least one capacitor in an intermediate circuit of the converter.

5. Press according to one of the preceding claims, in which the first hydraulic delivery device (170) is connected hydraulically directly, i.e. without valves or throttles connected intermediately, to the first sub-chamber (31) of the working chamber and in which the second hydraulic delivery device (70) is connected hydraulically directly, i.e. without valves or throttles connected intermediately, to the second sub-chamber (32) of the working chamber.

6. Press according to one of the preceding claims, in which
a) the first hydraulic delivery device comprises at least one drive piston (81) which adjoins a drive chamber (82) filled with hydraulic medium and is moved or can be moved relative to the drive chamber while increasing or reducing its volume, wherein the drive chamber (82) is connected hydraulically to the first sub-chamber (31) of the working chamber of the slide drive unit, and in which the first hydraulic delivery device comprises at least one eccentric unit (9) which has at least one eccentric (92) which is rotatable about an axis of rotation (D) within a defined rotational angle region and is preferably arranged on an eccentric disk, which eccentric (92) is connected via a mechanical connection, in particular at least one connecting rod (98), to the drive piston (81) and drives the drive piston (81) in its movement with respect to the drive chamber, wherein the rotational angle region for the eccentric is arranged in particular in a region which faces the drive piston, or
b) the first hydraulic delivery device comprises a delivery unit (170) of a servo pump (17).

7. Press according to one of Claims 1 to 6, wherein the control device (50) is set up and configured such that a working cycle, which is checked by means of the control device (50) taking into account the position values determined by means of the position measurement device, comprises a pressing stroke, a decompression operation and a controlled return stroke, wherein
a) in the case of the pressing stroke, the first delivery device delivers medium (M) out of the medium reservoir (5) into the first sub-chamber (31) in order to build up a hydraulic pressing pressure and the valve (4) is closed and the pressing tool is pressed against the workpiece,
b) in the case of the decompression operation, the valve is closed and the first delivery device is switched off or switched into a low torque mode,
c) in the case of the controlled return stroke, the second delivery device delivers hydraulic medium out of the medium reservoir (5) into the second sub-chamber and the valve is closed again so that the working body and the slide are lifted again back into the starting position or also into a different starting position and hydraulic medium M displaced through open valve (4) flows out of the second sub-chamber into the medium reservoir.

8. Press according to Claim 7, wherein the control device (50) is furthermore set up and configured such that the working cycle additionally comprises overrunning prior to the pressing stroke, where
a) during overrunning, the working body (2) moves downwards in the working chamber (3) under the action of gravity, wherein the valve (4) is at least partially opened by the control device (50) and the second delivery device (7) actuated by the control device 50 delivers medium (M) out of the second sub-chamber (32) into the medium reservoir (5), and/or
b) wherein, during overrunning, the delivery volumetric flow or delivery pressure of the second delivery device and/or the opening of the valve (4) is controlled so that the movement of the working body (2) is braked or also accelerated according to a defined movement profile, wherein the working body moves at a starting point which corresponds in particular to a point at which a pressing tool comes into contact with the workpiece, which is detected or monitored in particular by the control device (50) by travel measurement by means of the position measurement device (11),
and/or
c) wherein, during overrunning, the first delivery device is stationary, the valve (4) is opened and the second delivery device is in operation.

9. Press according to Claim 7 or Claim 8, wherein the control device (50) is furthermore set up and configured such that, during the pressing stroke, the second delivery device generates electric energy regeneratively, which electric energy is temporarily stored in the temporary energy reservoir of the converter and is used again in the subsequent controlled return stroke, and/or in the case of which, during the decompression operation, the first delivery device regeneratively generates electric energy which is temporarily stored in the temporary energy reservoir of the converter and is used again in the subsequent controlled return stroke by the second delivery device.

## Revendications

1. Presse destinée à presser des pièces et présentant
a) au moins deux outils de presse et au moins un poussoir (10) sur lequel au moins l'un des outils de presse (15) est disposé et exécute pour presser les pièces des déplacements de travail auxquels est associée une course de travail dans laquelle au moins deux outils de presse sont déplacés l'un vers l'autre,
b) au moins une unité hydraulique d'entraînement du poussoir prévue pour le poussoir et présentant au moins un corps de travail (2) déplacé ou déplaçable à l'aide d'une chambre de travail (3) remplie d'un fluide hydraulique, le corps de travail séparant l'une de l'autre une première partie (31) et une deuxième partie (32) de la chambre de travail, le poussoir (10) étant accouplé au corps de travail (2),
c) au moins un dispositif (11) de mesure de la position du poussoir qui mesure directement ou indirectement la position du poussoir (10) au moins le long de la course de travail,
d) au moins une réserve (5) de fluide qui conserve du fluide hydraulique,
e) au moins un premier dispositif hydraulique de transport (170, 8, 9) raccordé hydrauliquement à la première partie (31) de la chambre de travail et de préférence également à la réserve (5) de fluide, et dont la direction de transport est réversible,
f) au moins un deuxième dispositif (70) de transport hydraulique qui comporte une unité de transport d'une servo-pompe (7), qui est raccordé hydrauliquement d'une part à la deuxième partie (32) de la chambre de travail et d'autre par à la réserve (5) de fluide et dont la direction de transport est réversible,
g) au moins une soupape hydraulique asservie (4) raccordée hydrauliquement entre la première partie (31) de la chambre de travail et la réserve (5) de fluide et pouvant commuter entre une position fermée et une position ouverte,
h) un dispositif de contrôle (50) raccordé au dispositif (11) de mesure de la position du poussoir, coopérant avec le premier dispositif hydraulique de transport (170) et le deuxième dispositif hydraulique de transport (70) ainsi qu'avec la soupape hydraulique asservie (4) en contrôlant automatiquement, par commande du premier dispositif hydraulique de transport (170) et du deuxième dispositif hydraulique de transport (70) ainsi que de la soupape hydraulique asservie (4), les débits volumiques et les pressions ainsi que le sens d'écoulement du fluide hydraulique (M) entre la réserve (5) de fluide et la première partie (31) de la chambre de travail et entre la réserve (5) de fluide et la deuxième partie (32) de la chambre de travail en fonction de la position mesurée du poussoir, de déroulements conservés en mémoire ou souhaités du déplacement du poussoir (10) et/ou d'informations introduites par les utilisateurs, la presse étant **caractérisée en ce que**, par:
i) un troisième dispositif de transfert hydraulique (60) qui comporte une unité de transport (60) d'une servo-pompe (6) raccordée hydrauliquement d'une part à la première partie (31) dans la chambre de travail et d'autre part à la réserve (5) de fluide, et dont la direction de transport est réversible.

2. Presse selon la revendication 1, présentant au moins une des caractéristiques suivantes ou une combinaison quelconque de ces caractéristiques :
a) la chambre de travail est configurée comme cylindre de travail (3),
b) le corps de travail est configuré comme piston de travail (2),
c) la première partie et la deuxième partie de la chambre de travail forment une partie supérieure et une partie inférieure de la chambre de travail,
d) le corps de travail (2) est déplacé ou peut être déplacé verticalement et
e) le poussoir (10) est accouplé au côté inférieur du piston de travail (2).

3. Presse selon la revendication 1 ou la revendication 2, dans laquelle le premier dispositif de transport hydraulique comprend au moins un premier moteur électrique de transport (171) et le deuxième dispositif de transport hydraulique comprend au moins un deuxième moteur électrique de transport (71) et dans laquelle les moteurs de transport sont raccordés par des conducteurs électriques à un convertisseur (55) raccordé au dispositif de contrôle (50), la vitesse de rotation et d'autre part le couple de rotation ou la puissance électrique des moteurs de transport pouvant être commandés individuellement par le ou les convertisseurs.

4. Presse selon la revendication 3, dans laquelle le convertisseur (55) présente un accumulateur d'énergie par lequel l'énergie électrique produite par au moins l'un des moteurs de transport fonctionnant en génératrice pendant une phase de traitement est conservée temporairement et est utilisée dans une phase de traitement suivante ou ultérieure pour permettre le fonctionnement en moteur d'au moins l'un des moteurs de transport et de préférence de l'autre moteur de transport de l'autre dispositif de transport, l'accumulateur d'énergie du convertisseur comportant en particulier au moins un condensateur prévu dans un circuit intermédiaire du convertisseur.

5. Presse selon l'une des revendications précédentes, dans laquelle le premier dispositif hydraulique de transport (170) est raccordé hydrauliquement et directement, c'est-à-dire sans soupape ou étrangleur intermédiaire, à la première partie (31) de la chambre de travail et dans lequel le deuxième dispositif hydraulique de transport (70) est raccordé hydrauliquement de manière directe, c'est-à-dire sans soupape ou étrangleur intermédiaire à la deuxième partie (32) de la chambre de travail.

6. Presse selon l'une des revendications précédentes, dans laquelle
a) le premier dispositif hydraulique de transport comporte au moins un piston d'entraînement (81) adjacent à une chambre d'entraînement (82) remplie de fluide hydraulique et déplacé ou apte à être déplacé par rapport à la chambre d'entraînement pour augmenter ou diminuer son volume, la chambre d'entraînement (82) étant reliée hydrauliquement à la première partie (31) de la chambre de travail de l'unité d'entraînement de poussoir, et dans laquelle le premier dispositif hydraulique de transport comporte au moins une unité décentrée (9) qui présente au moins un excentrique (92) apte à tourner autour d'un axe de rotation (D) à l'intérieur d'une plage angulaire prédéterminée de rotation, et disposé de préférence sur un disque excentrique, et qui est relié par une liaison mécanique, en particulier au moins une bielle (98) au piston d'entraînement (81) et entraîne ce dernier dans son déplacement par rapport à la chambre d'entraînement, la plage angulaire de rotation de l'excentrique étant disposée en particulier dans une partie tournée vers le piston d'entraînement, ou
b) dans laquelle le premier dispositif hydraulique de transport comporte une unité de transport (170) d'une servo-pompe (17).

7. Presse selon l'une des revendications 1 à 6, dans laquelle le dispositif de contrôle (50) est conçu et configuré de telle sorte qu'un cycle de travail contrôlé au moyen du dispositif de contrôle (50) en tenant compte des valeurs de position définies au moyen du dispositif de mesure de position comporte une course de pressage, une opération de décompression et une course de retour contrôlé,
a) le premier dispositif de transport transportant lors de la course de pressage le fluide (M) provenant de la réserve (5) de fluide dans la première partie (31) de la chambre pour y établir une pression hydraulique de pressage, la vanne (4) étant fermée et l'outil de pressage étant repoussé contre la pièce,
b) dans une opération de décompression, la soupape est fermée et le premier dispositif de transport est débranché ou est branché à un faible couple de rotation,
c) lors de la course de retour contrôlé, le deuxième dispositif de transport transporte le fluide hydraulique depuis la réserve (5) de fluide jusque dans la deuxième partie de la chambre et la soupape est de nouveau ouverte de telle sorte que le corps de travail et le poussoir soient ramenés dans la position initiale ou également dans une autre position initiale, le fluide hydraulique refoulé à travers la soupape (4) ouverte s'écoulant depuis la deuxième partie de la chambre jusque dans la réserve de fluide.

8. Presse selon la revendication 7, dans laquelle le dispositif de contrôle (50) est par ailleurs conçu et configuré de telle sorte que le cycle de travail comporte de plus une course libre avant la course de pressage, et dans laquelle
a) lors de la course libre, le corps de travail (2) se déplace vers le bas dans la chambre de travail (3) sous l'action de la gravité, la soupape (4) étant ouverte au moins en partie par le dispositif de contrôle (50) et le deuxième dispositif de transport (7) commandé par le dispositif de contrôle (50) refoule le fluide (M) hors de la deuxième partie (32) de la chambre jusque dans la réserve (5) de fluide et/ou
b) lors de la course libre, l'écoulement volumique de transport ou la pression de transport du deuxième dispositif de transport et/ou l'ouverture de la soupape (4) sont commandés de telle sorte que le déplacement du corps de travail (2) soit freiné ou accéléré selon une évolution prédéterminée du déplacement, le corps de travail se déplaçant jusqu'à un point de départ qui est en particulier un point auquel un outil de pressage entre en contact avec la pièce, ce qui est détecté ou surveillé en particulier par le dispositif de contrôle (50) qui mesure le chemin parcouru au moyen du dispositif (11) de mesure de position et/ou
c) lors de la course libre, le premier dispositif de transport reste à l'arrêt, la soupape (4) est ouverte et le deuxième dispositif de transport est en service.

9. Presse selon la revendication 7 ou la revendication 8, dans laquelle le dispositif de contrôle (50) est en outre conçu et configuré de telle sorte que lors de la course de pressage, le deuxième dispositif de transport produit en fonctionnant comme génératrice de l'énergie électrique qui est conservée temporairement dans l'accumulateur d'énergie du convertisseur et qui, et est réutilisée lors de la course de retour contrôlé qui suit, et/ou dans lequel, lors de l'opération de décompression, le premier dispositif de transport fonctionne en génératrice et produit de l'énergie électrique qui est conservée dans l'accumulateur d'énergie du convertisseur et est réutilisée par le deuxième dispositif de transport lors de la course de retour contrôlé.
